# EUROPÄISCHE PATENTSCHRIFT

(11) **EP 1 983 130 B1**
(45) Veröffentlichungstag und Bekanntmachung des Hinweises auf die Patenterteilung: **11.01.2017**
(21) Anmeldenummer: 08003151.1
(22) Anmeldetag: 21.02.2008
(51) Int. Cl.: E04B 1/21, E04H 12/22, E02D 27/42

(54) **Fundament für einen Mast**
Foundation for a mast
Fondation pour un mât

(30) Priorität: 18.04.2007 DE 102007018335
(43) Veröffentlichungstag der Anmeldung: 22.10.2008
(73) Patentinhaber: Freimoser, Wolfgang, 83324 Ruhpolding (DE)
(72) Erfinder: Freimoser, Wolfgang, 83324 Ruhpolding (DE)
(74) Vertreter: LS-MP von Puttkamer Berngruber Loth Spuhler

(56) Entgegenhaltungen:
- US-A- 2 724 261
- US-A- 5 218 805

## Beschreibung

Die Erfindung bezieht sich auf ein Fundament für einen Mast, insbesondere für Flutlichtmasten für beschneite Pisten.

Aus der US 5 218 805 A ist ein Fundament für einen Mast mit einer Fundamentplatte mit einbetonierten, aus der Oberseite ragenden Schraubbolzen bekannt. Das Fundament umfasst einen Aufsatz, der am Umfang am unteren Ende zu der Außenseite hin offene Montageausnehmungen aufweist.

Für die Flutlichtmasten in einem unwegsamen Gelände, wie Skipisten, werden heutzutage die Fundamente an der Skipiste betoniert. Dazu werden Hubschrauber eingesetzt, die den Beton vom Betonmischwagen z.B. im Tal zur Baustelle befördern. Der Einsatz von Hubschraubern ist notwendig, damit der Beton nicht vorher abbindet. Durch das erhebliche Gewicht des Betongemischs, der Schalung und weiterer Einrichtungen ist der Hubschraubertransport mit erheblichen Kosten verbunden.

Aufgabe der Erfindung ist es daher, die Kosten der Errichtung solcher Masten im unwegsamen Gelände wesentlich zu verringern.

Dies wird erfindungsgemäß durch das im Anspruch 1 gekennzeichnete Fundament erreicht. In den Unteransprüchen sind vorteilhafte Ausgestaltungen der Erfindung wiedergegeben.

Das erfindungsgemäße Fundament besteht aus zwei Betonfertigteilen, nämlich einer Fundamentplatte und einem köcherförmigen Aufsatz mit einer Ausnehmung zur Aufnahme des Mastfußes. Falls der Mast ein Flutlichtmast ist, der an einer Skipiste oder dergleichen Gelände mit einer Beschneiungsanlage installiert wird, kommt vorzugsweise ein Schachtteil als drittes Betonfertigteil hinzu. Diese Teile haben ein Gewicht von maximal 3, vorzugsweise maximal 2 Tonnen und können damit beispielsweise von einem Kettenfahrzeug, wie einem Bagger, im unwegsamen Gelände transportiert werden.

Zur Befestigung des Aufsatzes auf der Fundamentplatte sind in die Fundamentplatte senkrechte Schraubenbolzen einbetoniert, die an der Oberseite der Fundamentplatte herausragen.

Zum anderen sind in den Aufsatz am unteren Ende Montageeinlegeteile einbetoniert, die am unteren Ende eine Platte, einen Steg oder dgl. aufweisen. Die Platten oder dgl. Abschnitte sind mit einer Öffnung versehen, durch die der Schraubbolzen an der Fundamentplatte gesteckt wird, auf den eine Mutter geschraubt wird, mit der das Montageeinlegeteil und damit der Aufsatz fest gegen die Fundamentplatte gezogen wird. Die Einlegeteile einschließlich der Platte oder dgl. am unteren Ende bestehen vorzugsweise aus Stahl.

Die Montageeinlegeteile sind in am Umfang des Aufsatzes angeordneten Montageausnehmungen vorgesehen, die über eine Öffnung von außen zugänglich sind, um die Mutter auf die Schraubbolzen aufschrauben zu können. Die Montageausnehmungen werden mit Stahlkörpern hergestellt, die nach dem Ausschalen des Aufsatzes entfernt werden.

Die Montageeinlegeteile weisen vorzugsweise einen Wandabschnitt auf, der an der der Montageöffnung gegenüberliegenden Seite der Montageausnehmungen angeordnet ist. Der Wandabschnitt erstreckt sich nach oben und ist vorzugsweise winkelförmig ausgebildet.

Das Montageeinlegeteil ist mit einer Bewehrung in dem Aufsatz verankert. Dazu ist das Montageeinlegeteil mit einer sich im Aufsatz senkrecht erstreckenden Bewehrung verbunden. Zur Erhöhung der Zugfestigkeit weist der Aufsatz weitere Bewehrungen auf. Ebenso ist die Fundamentplatte und das Schachtteil vorzugsweise mit einer Stahlbewehrung versehen.

Die Schraubbolzen in der Fundamentplatte durchragen vorzugsweise eine auf der Oberseite der Fundamentplatte einbetonierte Setzschablone, die vorzugsweise als rechtwinkliger, insbesondere quadratischer Rahmen ausgebildet ist. Dabei ist an jeder Ecke und zwischen den Ecken jeweils mindestens ein Schraubbolzen angeordnet. Mit der Setzschablone wird sichergestellt, dass die Schraubbolzen in der Fundamentplatte richtig angeordnet einbetoniert werden.

Der köcherförmige Aufsatz ist vorzugsweise im Querschnitt ebenfalls rechtwinklig bzw. quadratisch im wesentlichen mit den gleichen Außenabmessungen wie die Setzschablone ausgeführt, sodass die Montageausnehmungen am Aufsatz an den Ecken liegen, wobei jeweils wenigstens eine Montageausnehmung zwischen der Ecken vorgesehen ist.

Die sich senkrecht durch den Aufsatz erstreckende Ausnehmung zur Aufnahme des Mastfußes weist im unteren Bereich des Aufsatzes einen sich konisch verjüngenden Abschnitt mit einem Durchmesser auf, der dem Außendurchmesser des Mastfußes entspricht. Der konische Abschnitt weist vorzugsweise einen kreisförmigen Querschnitt auf, um z.B. einen zylindrischen oder gegebenenfalls mehreckigen, beispielsweise sechseckigen Mastfuß aufzunehmen.

Zur Montage wird die Fundamentplatte in einer Baugrube auf einem Sickerpaket waagrecht ausgerichtet verlegt und darauf der Aufsatz befestigt, und zwar vorzugsweise unter Flur, also so, dass das obere Ende des Aufsatzes mit der Erdbodenoberfläche abschließt oder darunter liegt. Nach Verfüllen der Baugrube wird der Mast z.B. mit einem Hubschrauber mit seinem Fuß in die Mastausnehmung in dem Aufsatz eingeführt, bis er auf der Fundamentplatte aufsteht. Dabei wird er durch den sich konisch verjüngende Abschnitt zentriert. Dann wird der Mast mit Holzkeilen an dem oberen Ende der Ausnehmung senkrecht ausgerichtet und der erweiterte Bereich zwischen Mastfuß und Innenwand mit Splitt oder dergleichen Zuschlagstoff bis zu einer bestimmten Höhe verfüllt, worauf der verbleibende Raum über den Zuschlagstoff nach Entfernen der Holzkeile mit Beton vergossen wird.

Zur Entwässerung der Mastausnehmung in dem Aufsatz ist in der Fundamentplatte eine Entwässerungsöffnung vorgesehen. Zudem ist z.B. bei einem Flutlichtmast in dem Aufsatz eine sich von außen in die Mastausnehmung erstreckende Öffnung zur Durchführung der Mastverkabelung, also der Stromversorgung der Leuchte, vorgesehen. Ferner kann eine seitliche Durchgangsöffnung z.B. für eine Steuerleitung und/oder eine Lasteinspeisung vorgesehen sein.

Vorzugsweise ist die Erfindung für die Flutlichtmasten eines beschneiten Geländes, beispielsweise einer Skipiste bestimmt. Dazu ist erfindungsgemäß das Schachtteil vorgesehen, das sich auf der Fundamentplatte abstützt und an dem Aufsatz angeschlossen ist. Das Schachtteil ist oben mit einer Decke oder einem Deckel verschlossen und zur Aufnahme der elektrischen und hydraulischen Versorgungseinrichtungen der Beschneiungsanlage, z.B. einer Schneekanone bestimmt.

Das Schachtteil weist die gleiche Höhe wie der Aufsatz auf, ist also vorzugsweise wie dieser als Unterflurteil ausgebildet.

Im Gegensatz zum Stand der Technik, wonach für das Flutlicht und die Schneekanonen jeweils eine separate Linienführung und separate Anspeisungspunkte vorgesehen sein müssen, die zudem jeweils mit entsprechenden Sicherheitseinrichtungen, beispielsweise einer Polsterung, ausgerüstet werden müssen, sind erfindungsgemäß die Linienführung und die Anspeisungspunkte für das Flutlicht und die Schneekanonen zusammengefasst.

Das Schachtteil weist an der Decke vorzugsweise an der dem Aufsatz zugewandten Seite eine Ausnehmung für eine versenkbare Elektronikanschlusssäule gegebenenfalls mit Wasseranschluss für die Beschneiungsanlage auf. Das heißt, die Elektrik und/oder hydraulische Wasserseite kann zum Anschluss an die Schneekanone nach oben aus der Ausnehmung in der Decke gezogen werden.

Darüber hinaus weist das Schachtteil in der Decke eine Einstiegsluke auf. Damit sind die Feldleitung, die Steuerleitung sowie die Wasser- und Luftzuführleitung für die Schneekanone zugänglich. Die dem Aufsatz zugewandte Wand des Schachtteils ist mit einer Ausnehmung versehen, in die der Aufsatz ragt. Zur Befestigung des Unterflurschachts an dem Aufsatz können Winkeleisen vorgesehen sein, mit denen der Unterflurschacht an dem Aufsatz angeschraubt wird.

Weiterhin sind an den Innenwänden des Schachtteils Schienen vorgesehen, an denen beispielsweise Schaltschränke befestigt werden können.

Das Innere des Schachtteils erweitert sich von oben nach unten, um beim Ausschalen die Kernschalung leichter entfernen zu können.

Nachstehend ist eine Ausführungsform der Erfindung anhand der Zeichnung beispielhaft näher erläutert.

Darin zeigen:
Fig. 1 eine Draufsicht auf eine Fundamentplatte;
Fig. 2 einen Schnitt entlang der Linie II-II in Fig. 1;
Fig. 3 einen Längsschnitt durch den Aufsatz;
Fig. 4 einen Querschnitt entlang der Linie IV-IV in Fig. 3 mit dem Schachtteil und der Fundamentplatte;
Fig. 5 einen vergrößerten Längsschnitt der aneinander befestigten Abschnitte von Aufsatz und Fundamentplatte; und
Fig. 6 einen Längsschnitt durch das Schachtteil entlang der Linie VI-VI nach Fig. 4.

Das Fundament weist eine Fundamentplatte 1 (Fig. 1, 2, 4 und 5), einen Aufsatz 2 (Fig. 3, 4 und 5) sowie gegebenenfalls ein Schachtteil (3) (Fig. 4 und 6) auf, die durch Betonfertigteile gebildet sind.

Zur Befestigung des Aufsatzes 2 auf der Fundamentplatte 1 sind in die Fundamentplatte 1 senkrechte Schraubenbolzen 4 einbetoniert, die aus der Oberseite der Fundamentplatte herausragen (Fig. 2). Zum anderen sind in dem Aufsatz 2 am unteren Ende Montageeinlegeteile 5 einbetoniert, die unten durch einen plattenförmigen Abschnitt 6 abgeschlossen werden (Fig. 3 und 5). Die Platte 6 ist mit einer Öffnung 7 versehen durch die die Schraubbolzen 4 an der Fundamentplatte 1 gesteckt sind. Wie aus Fig. 5 ersichtlich, sind auf die aus den Öffnungen 7 ragenden Schraubbolzen 4 Muttern 8 geschraubt, wodurch die Montageeinlegeteile 5 an dem Aufsatz 2 fest gegen die Fundamentplatte 1 gezogen werden können.

Gemäß Fig. 3 bis 5 sind die Montageeinlegeteile 5 am Umfang des Aufsatzes 2 in Montageausnehmungen 9 vorgesehen, die über eine Öffnung 10 von außen zugänglich sind, um die Muttern 8 auf die Schraubbolzen 4 aufschrauben zu können.

Die Montageeinlegeteile 5 weisen einen winkelförmigen Wandabschnitt 12 auf, der an der Innenseite der Montageausnehmung 9 angeordnet ist, die der Öffnung 10 gegenüberliegt. Die Montageausnehmungen 9 sind im Querschnitt im wesentlichen rechteckig ausgebildet.

Die Montageeinlegeteile 5 sind mit einer in den Aufsatz 2 einbetonierten, im wesentlichen senkrecht verlaufenden Bewehrungen 13 verankert.

Wie insbesondere aus Fig. 1 ersichtlich, durchragen die Schraubbolzen 4 in der Fundamentplatte 1 eine an der Oberseite der Fundamentplatte 1 einbetonierte Setzschablone 14, die als quadratischer Rahmen ausgebildet ist. Dabei ist an jeder Ecke und zwischen den Ecken der Schablone 14 jeweils ein Schraubbolzen 4 angeordnet.

Der Aufsatz 2 ist ebenfalls im Querschnitt quadratisch mit den gleichen Außenabmessungen wie die Setzschablone 14 ausgebildet, sodass die Montageausnehmungen 9 am Aufsatz 2 an den Ecken des Aufsatzes 2 liegen, wobei eine Montageausnehmung 9 zwischen den Ecken vorgesehen ist.

Durch den köcherförmigen Aufsatz 2 erstreckt sich in der Mitte senkrecht eine Ausnehmung 15 von unten nach oben. Die durchgehende Ausnehmung 15 ist konzentrisch zur Längsachse des Aufsatzes 2 angeordnet. Die Ausnehmung 15 weist im unteren Bereich des Aufsatzes 2 einen sich konisch verjüngenden Abschnitt 16 auf, der am unteren Ende 11 einen Durchmesser besitzt, der dem Außendurchmesser des nicht dargestellten Mastfußes entspricht.

Zur Entwässerung der Ausnehmung 15 in den Aufsatz 2 ist in der Fundamentplatte 2 in der Mitte eine Entwässerungsöffnung 17 vorgesehen. Zudem ist bei einem Flutlichtmast eine sich von außen in die Ausnehmung 15 erstreckende Öffnung 18 zur Durchführung der Mastverkabelung vorgesehen, ferner eine seitliche Durchgangsöffnung 19 für die Steuerleitung und die Lasteinspeisung.

Das Schachtteil 3, das oben mit einer Decke 21 verschlossen ist, dient zur Aufnahme der elektrischen und hydraulischen Versorgungseinrichtungen einer Schneekanone. Das Schachtteil 3 weist, wie aus Fig. 3 und 6 ersichtlich, die gleiche Höhe wie der Aufsatz 2 auf. Wie der Aufsatz 2 liegt es auf der Fundamentplatte 1 auf, und zwar seitlich neben dem Aufsatz 2 (Fig. 4).

Die dem Aufsatz 2 zugewandte Wand des Schachtteils 3 ist mit einer Ausnehmung 22 versehen, in die der Aufsatz 2 hineinragt (Fig. 4). Zur Befestigung des Schachtteils 3 an dem Aufsatz 2 sind zwei Winkeleisen 23 vorgesehen, die an dem Schachtteil 3 bzw. dem Aufsatz 2 angeschraubt sind.

Die Decke 21 des Schachtteils 3 weist an der dem Aufsatz 2 zugewandten Seite eine Ausnehmung 24 für eine versenkbaren Elektronik- und/oder Hydraulik-Anschluss der Schneekanone auf. Weiterhin ist in der Decke 21 des Schachtteils 3 eine Einstiegsluke 25 vorgesehen. Die Einstiegsluke 25 ist mit einem nicht dargestellten Deckel verschließbar. An den Innenwänden des Schachtteils 2 sind Halfen-Schienen 26 befestigt, an denen Schaltschränke befestigt werden können.

## Patentansprüche

1. Fundament für einen Mast, mit einer Fundamentplatte (1) mit einbetonierten, aus der Oberseite ragenden Schraubbolzen (4) und einem Aufsatz (2), der am Umfang am unteren Ende zu der Außenseite hin offene Montageausnehmungen (9) aufweist, **dadurch gekennzeichnet, dass** der Aufsatz (2) eine Ausnehmung (15) zur Aufnahme des Mastfußes aufweist, wobei in die Montageausnehmungen (9) jeweils ein Montageeinlegeteil (5) einbetoniert ist, das mit einer Bewehrung (13) im Aufsatz (2) verankert und mit einem Abschnitt (6) versehen ist, durch die der Schraubbolzen (4) an der Fundamentplatte (1) steckbar ist, um mit einer in die Montageausnehmung (9) eingeführten, auf den Schraubbolzen (4) geschraubten Mutter (8) den Aufsatz (2) auf der Fundamentplatte (1) zu befestigen.

2. Fundament nach Anspruch 1, **dadurch gekennzeichnet, dass** die Schraubbolzen (4) eine in die Fundamentplatte (1) einbetonierte Setzschablone (14) durchragen.

3. Fundament nach Anspruch 1, **dadurch gekennzeichnet, dass** das Montageeinlegeteil (5) an der Innenseite der Montageausnehmung (9), die der Öffnung (10) gegenüberliegt, einen nach oben erstreckenden Wandabschnitt (12) aufweist.

4. Fundament nach Anspruch 1, **dadurch gekennzeichnet, dass** die Ausnehmung (15) in dem Aufsatz (2) im unteren Bereich einen Abschnitt (16) aufweist, der sich zu einem Abschnitt (11) verjüngt, der einen Durchmesser aufweist, der dem Außendurchmesser des Mastfußes entspricht.

5. Fundament nach Anspruch 1, **dadurch gekennzeichnet, dass** der nach dem Einsetzen des Mastfußes verbleibende Hohlraum in der Ausnehmung (15) des Aufsatzes (2) mit einem Zuschlagstoff verfüllt und/oder mit Beton vergossen ist.

6. Fundament nach Anspruch 1, **dadurch gekennzeichnet, dass** die Fundamentplatte (1) eine Entwässerungsöffnung (17) für den Aufsatz (2) aufweist.

7. Fundament nach Anspruch 1, **dadurch gekennzeichnet, dass** der Aufsatz (2) wenigstens eine Öffnung (18, 19) für die Mastverkabelung und dergleichen Einrichtungen zum Betrieb der Leuchte aufweist.

8. Fundament nach Anspruch 1 oder 7, **dadurch gekennzeichnet, dass** das Fundament das Fundament eines Flutlichtmastes ist, der an einem mit einer Beschneiungsanlage versehenen Gelände installiert ist, wobei ein sich auf der Fundamentplatte (1) abstützendes an den Aufsatz (2) angeschlossenes Schachtteil (3) zur Aufnahme der elektrischen und hydraulischen Versorgungseinrichtungen für die Beschneiungsanlage vorgesehen ist.

9. Fundament nach Anspruch 8, **dadurch gekennzeichnet, dass** in der dem Aufsatz (2) zugewandten Wand des Schachtteils (3) eine Ausnehmung (22) vorgesehen ist, in die der Aufsatz (2) hineinragt.

10. Fundament nach Anspruch 8, **dadurch gekennzeichnet, dass** der Schachtteil (3) eine Decke (21) aufweist.

11. Fundament nach Anspruch 10, **dadurch gekennzeichnet, dass** die Decke (21) des Schachtteils (3) eine Einstiegsluke (25) aufweist.

12. Fundament nach Anspruch 10, **dadurch gekennzeichnet, dass** die Decke (21) des Schachtteils (3) eine Ausnehmung (24) für einen versenkbaren Elektronik- und/oder Hydraulik-Anschluss der Beschneiungsanlage aufweist.

## Claims

1. Foundation for a mast having a foundation plate (1) with studs (4) embedded in concrete and protruding from the top surface, and a top unit (2) which, on the circumference at the lower end, has mounting recesses (9) which are open towards the outside, **characterized in that** the top unit (2) has a recess (15) for receiving the mast step, wherein, in each of the mounting recesses (9), a mounting insert (5) is embedded in concrete which is anchored in the top unit (2) with a reinforcement (13) and provided with a section (6) through which the stud (4) on the foundation plate (1) can be inserted in order to fasten the top unit (2) onto the foundation plate (1) by means of a nut (8) inserted into the mounting recess (9) and screwed onto the stud (4).

2. Foundation according to claim 1, **characterized in that** the studs (4) stick out of a positioning template (14) embedded in concrete in the foundation plate (1).

3. Foundation according to claim 1, **characterized in that** the mounting insert (5) has an upwardly extending wall section (12) on the inside of the mounting recess (9) which is located opposite the opening (10).

4. Foundation according to claim 1, **characterized in that**, in the lower area, the recess (15) in the top unit (2) has a section (16) which tapers towards a section (11) having a diameter that corresponds to the outer diameter of the mast step.

5. Foundation according to claim 1, **characterized in that** the cavity in the recess (15) of the top unit (2) remaining after insertion of the mast step is backfilled with an aggregate and/or grouted with concrete.

6. Foundation according to claim 1, **characterized in that** the foundation plate (1) has a drainage opening (17) for the top unit (2).

7. Foundation according to claim 1, **characterized in that** the top unit (2) has at least one opening (18, 19) for the mast cabling and similar equipment for operating the luminaire.

8. Foundation according to claim 1 or 7, **characterized in that** the foundation is the foundation of a floodlight mast which is installed on a terrain provided with a snowmaking system, wherein a shaft part (3) resting on the foundation plate (1) and being connected to the top unit (2) is provided for receiving the electric and hydraulic supply equipment for the snowmaking system.

9. Foundation according to claim 8, **characterized in that** a recess (22) into which the top unit (2) protrudes is provided in the wall of the shaft part (3) facing the top unit (2).

10. Foundation according to claim 8, **characterized in that** the shaft part (3) has a cover (21).

11. Foundation according to claim 10, **characterized in that** the cover (21) of the shaft part (3) has an access hatch (25).

12. Foundation according to claim 10, **characterized in that** the cover (21) of the shaft part (3) has a recess (24) for a retractable electronic and/or hydraulic connector of the snowmaking system.

## Revendications

1. Fondation pour un mât, comportant une plaque de fondation (1) avec des boulons filetés (4) noyés dans du béton et faisant saillie hors de la face supérieure, et un socle (2) qui présente sur la périphérie, à l'extrémité inférieure, des évidements de montage (9) ouverts vers la face extérieure, **caractérisée en ce que** le socle (2) présente un évidement (15) destiné à recevoir le pied du mât, une pièce d'insertion de montage (5) étant noyée dans le béton dans chaque évidement de montage (9), laquelle est ancrée avec une armature (13) dans le socle (2) et pourvue d'un tronçon (6) à travers lequel le boulon fileté (4) peut être enfiché dans la plaque de fondation (1) pour fixer le socle (2) sur la plaque de fondation (1) avec un écrou (8) introduit dans l'évidement de montage (9) et vissé sur le boulon fileté (4).

2. Fondation selon la revendication 1, **caractérisée en ce que** les boulons filetés (4) traversent un gabarit de pose (14) noyé dans le béton de la plaque de fondation (1).

3. Fondation selon la revendication 1, **caractérisée en ce que** la pièce d'insertion de montage (5) présente, sur la face intérieure de l'évidement de montage (9) qui est opposée à l'ouverture (10), un tronçon de paroi (12) s'étendant vers le haut.

4. Fondation selon la revendication 1, **caractérisée en ce que** l'évidement (15) dans le socle (2) présente dans la zone inférieure un tronçon (16) qui se rétrécit pour former un tronçon (11) qui présente un diamètre qui correspond au diamètre extérieur du pied du mât.

5. Fondation selon la revendication 1, **caractérisée en ce que** la cavité subsistant dans l'évidement (15) du socle (2) après avoir inséré le pied de mât est remplie d'un agrégat et/ou scellée avec du béton

6. Fondation selon la revendication 1, **caractérisée en ce que** la plaque de fondation (1) présente un orifice d'évacuation d'eau (17) pour le socle (2).

7. Fondation selon la revendication 1, **caractérisée en ce que** le socle (2) présente au moins une ouverture (18, 19) pour le câblage du mât et des équipements similaires pour faire fonctionner le luminaire.

8. Fondation selon la revendication 1 ou 7, **caractérisée en ce que** la fondation est la fondation d'un mât de projecteur qui est installé sur un terrain pourvu d'une installation d'enneigement, un puits (3) prenant appui sur la plaque de fondation (1) et raccordé au socle (2) étant prévu pour recevoir les dispositifs d'alimentation électriques et hydrauliques pour l'installation d'enneigement.

9. Fondation selon la revendication 8, **caractérisée en ce que** dans la paroi du puits (3) tournée vers le socle (2) est prévu un évidement (22) dans lequel le socle (2) fait saillie.

10. Fondation selon la revendication 8, **caractérisée en ce que** le puits (3) présente un plafond (21).

11. Fondation selon la revendication 10, **caractérisée en ce que** le plafond (21) du puits (3) présente un panneau d'accès (25).

12. Fondation selon la revendication 10, **caractérisée en ce que** le plafond (21) du puits (3) présente un évidement (24) pour un branchement électronique et/ou hydraulique escamotable de l'installation d'enneigement.
